# EUROPÄISCHE PATENTSCHRIFT

(11) **EP 0 699 400 B1**
(45) Veröffentlichungstag und Bekanntmachung des Hinweises auf die Patenterteilung: **29.03.2000**
(21) Anmeldenummer: 95112948.5
(22) Anmeldetag: 17.08.1995
(51) Int. Cl.: A44B 11/25

(54) **Verschluss für Sicherheitsgurte**
Safety belt buckle
Boucle pour ceinture de sécurité

(30) Priorität: 30.08.1994 DE 9414029 U
(43) Veröffentlichungstag der Anmeldung: 06.03.1996
(73) Patentinhaber: TRW Occupant Restraint Systems GmbH & Co. KG, 73551 Alfdorf (DE)
(72) Erfinder: Feile, Herbert, D-73529 Schwäbisch Gmünd (DE); Bareiss, Siegfried, D-73553 Alfdorf (DE); Fauser, Claus, D-73560 Böbingen (DE); Schock, Albrecht, D-73577 Birkenlohe (DE)
(74) Vertreter: Degwert, Hartmut, Dipl.-Phys.

(56) Entgegenhaltungen:
- DE-A- 3 337 508
- DE-C- 4 320 604
- GB-A- 2 027 790
- GB-A- 2 166 187

## Beschreibung

Die Erfindung bezieht sich auf einen Verschluß für Sicherheitsgurte, mit einem Schwenkriegel, der in einem lasttragenden Rahmen gelagert ist und in seiner Sperrstellung an einer Rastkante einer Steckzunge angreift, einem Sperrglied, das am Rahmen quer zur Schwenkrichtung des Schwenkriegels zwischen einer Öffnungsstellung, in der es den Schwenkriegel freigibt, und einer Sperrstellung, in der es den Schwenkriegel in seiner Eingriffsstellung blockiert, verschiebbar gelagert ist, einer gleichfalls am Rahmen gelagerten Lösetaste, durch deren Betätigung das Sperrglied in die Öffnungsstellung verschiebbar ist, und einer schraubenförmigen Druckfeder, die sich mit ihrem einen Ende an dem Schwenkriegel und mit ihrem anderen Ende an dem Sperrglied abstützt.

Verschlüsse dieser Art für Sicherheitsgurte sind wegen ihrer robusten und einfachen Mechanik, ihrer hohen Zuverlässigkeit und der geringen Betätigungskräfte auch unter Belastung schon seit vielen Jahren in Gebrauch. Ein solcher Verschluß ist beispielsweise in der DE-A-33 37 508 gezeigt.

Bei der weitgehend automatisierten Montage dieser Verschlüsse kann es zu einem Montagefehler kommen, der darin besteht, daß die zwischen den Schwenkriegel und das Sperrglied eingesetzte Druckfeder so eingebaut ist, daß sie sich zwar an dem Sperrglied abstützt, jedoch nicht in der vorgesehenen Weise in ihrer Aufnahme zu liegen kommt. Dieser Montagefehler äußert sich nur in einer von dem vorgeschriebenen Wert geringfügig abweichenden Federkraft und kann daher unbemerkt bleiben.

In diesem Zusammenhang ist es Aufgabe der Erfindung, einen Verschluß der eingangs genannten Art für Sicherheitsgurte dahingehend weiterzubilden, daß eine Fehlmontage der Feder ausgeschlossen ist.

Diese Aufgabe wird bei einem Verschluß der eingangs angegebenen Art dadurch gelöst, daß die Druckfeder in einer Federaufnahme gehalten ist, die von zwei Stegen des Rahmens begrenzt ist und einen Zapfen am Sperrglied umfaßt, wobei das sperrgliedseitige Ende der Druckfeder mit Formgestaltungen versehen ist, durch die das sperrgliedseitige Federende in Zusammenwirken mit den Stegen auf dem Zapfen zwangszentriert ist.

In der nachfolgenden Beschreibung und den beigefügten Zeichnungen ist die bevorzugte Ausführungsform der Erfindung dargestellt. In den Zeichnungen zeigen:
- Fig. 1 einen Querschnitt durch einen erfindungsgemäßen Verschluß;
- Fig. 2 einen teilweise geöffneten, erfindungsgemäßen Verschluß;
- Fig. 3 einen Teil eines Verschlusses nach dem Stand der Technik mit fehlerhaft montierter Feder;
- Fig. 4 einen Querschnitt durch eine Feder gemäß einer Ausführungsform der Erfindung.

In den Figuren 1 und 2 ist ein Verschluß für Sicherheitsgurte gezeigt, bei welchem in einem lasttragenden Rahmen 14 ein Schwenkriegel 16 gelagert ist, der in seiner Sperrstellung an einer Rastkante einer Steckzunge 10 angreift. Im Rahmen 14 ist ein Sperrglied 20 quer zur Schwenkrichtung des Schwenkriegels 16 zwischen einer Öffnungsstellung, in der es den Schwenkriegel freigibt, und einer Sperrstellung verschiebbar gelagert, in der es den Schwenkriegel in seiner Eingriffsstellung blockiert. Im Rahmen 14 ist auch eine Lösetaste 24 gelagert, durch deren Betätigung das Sperrglied 20 in seine Öffnungsstellung verschiebbar ist. Eine zwischen dem Schwenkriegel 16 und dem Sperrglied 20 angeordnete schraubenförmige Druckfeder 30 stützt sich mit ihrem einen Ende an dem Schwenkriegel 16 und mit ihrem anderen Ende 40 an dem Sperrglied 20 ab und ist in einer Federaufnahme gehalten, die von zwei Stegen 50 des Rahmens 14 begrenzt ist und einen Zapfen 35 am Sperrglied 20 umfaßt. Die Druckfeder 30 beaufschlagt sowohl den Schwenkriegel 16 in seine Öffnungsstellung als auch das Sperrglied 20 in seine Sperrstellung.

Wie am besten in Fig. 3 gesehen werden kann, die einen gattungsgemäßen Verschluß nach dem Stand der Technik darstellt, weist die Aufnahme für die Druckfeder 30 an dem Sperrglied 20 einen Zapfen 35 zur Zentrierung der Druckfeder 30 auf. Bei dieser Gestaltung der Bauteile des Verschlusses kann, wie in der Figur dargestellt, die Druckfeder 30 fehlerhaft montiert werden, so daß sie nicht von dem Zapfen 35 zentriert wird. Sie stützt sich dann auf einem neben dem Zapfen 35 liegenden Abschnitt der der Druckfeder zugewandten Seite des Sperrglieds 20 ab. Eine Fehlmontage dieser Art ist bei der Herstellung dieser Verschlüsse offensichtlich unerwünscht, da durch sie die tatsächliche Federkraft von dem vorgeschriebenen Wert abweichen kann.

Um nun eine Fehlmontage der oben beschriebenen Art zu verhindern, sind erfindungsgemäß das sperrgliedseitige Ende der Druckfeder und die Federaufnahme mit Formgestaltungen versehen, durch die das sperrgliedseitige Federende auf dem Zapfen zwangszentriert ist.

In der bevorzugten und in den Figuren 1, 2 und 4 dargestellten Ausführungsform der Erfindung ist das sperrgliedseitige Ende 40 der Druckfeder 30 flanschartig mit einem größeren Durchmesser als ihre Arbeitswindungen ausgebildet. Dieser größere Durchmesser des Federendes 40 wird durch wenigstens eine weitere, hinsichtlich der Arbeitswindungen der Druckfeder 30 im Durchmesser vergrößerte Windung nach Art einer Führungswindung gebildet, die, wie am besten in Fig. 4 zu sehen ist, im Anschluß an die die Arbeitswindungen abschließende, beigedrückte Windung in der Ebene dieser Windung gebildet ist. Diese im Durchmesser vergrößerte, spiralförmige Windung ist mit nahezu aneinanderliegenden Windungsgängen bis zu einem solchen Außendurchmesser des Federendes 40 ausgeführt, daß im Zusammenwirken mit den Stegen 50 des Rahmens 14 eine Zwangszentrierung des Federendes 40 in der Federaufnahme eintritt. Durch diese Zwangszentrierung wird die in Fig. 3 gezeigte, fehlerhafte Montage des Federendes 40 in der Federaufnahme verhindert.

## Patentansprüche

1. Verschluß für Sicherheitsgurte, mit einem Schwenkriegel (16), der in einem lasttragenden Rahmen (14) gelagert ist und in seiner Sperrstellung an einer Rastkante einer Steckzunge (10) angreift, einem Sperrglied (20), das am Rahmen (14) quer zur Schwenkrichtung des Schwenkriegels (16) zwischen einer Öffnungsstellung, in der es den Schwenkriegel freigibt, und einer Sperrstellung, in der es den Schwenkriegel in seiner Eingriffsstellung blockiert, verschiebbar gelagert ist, einer gleichfalls am Rahmen gelagerten Lösetaste (24), durch deren Betätigung das Sperrglied (20) in die Öffnungsstellung verschiebbar ist, und einer schraubenförmigen Druckfeder (30), die sich mit ihrem einen Ende an dem Schwenkriegel (16) und mit ihrem anderen Ende (40) an dem Sperrglied (20) abstützt, dadurch gekennzeichnet, daß die Druckfeder (30) in einer Federaufnahme gehalten ist, die von zwei Stegen (50) des Rahmens (14) begrenzt ist und einen Zapfen (35) am Sperrglied (20) umfaßt, wobei das sperrgliedseitige Ende (40) der Druckfeder (30) mit Formgestaltungen versehen ist, durch die das sperrgliedseitige Federende (40) in Zusammenwirken mit den Stegen (50) auf dem Zapfen (35) zwangszentriert ist.

2. Verschluß nach Anspruch 1, dadurch gekennzeichnet, daß das sperrgliedseitige Federende (40) mit einem Durchmesser ausgebildet ist, der wesentlich größer als der Durchmesser der Arbeitswindungen der Feder (30) ist.

3. Verschluß nach Anspruch 2, dadurch gekennzeichnet, daß das sperrgliedseitige Federende (40) spiralförmig mit im wesentlichen aneinanderliegenden Windungen ausgebildet ist.

4. Verschluß nach Anspruch 2, dadurch gekennzeichnet, daß das sperrgliedseitige Federende (40) ringflanschförmig ausgebildet ist.

## Claims

1. A seat belt buckle with a swivel latch (16) mounted in a load bearing frame (14) and engaging in its locked position a latching edge of an insertion tongue (10), a locking member (20) which is shiftably mounted on the frame (14) transversely to the swivel direction of the swivel latch (16) between an opening position in which it releases the swivel latch, and a locking position in which it blocks the swivel latch in its engaging position, a release button (24) also mounted on the frame, by actuation of which the locking member (20) is shiftable into the opening position, and a helical pressure spring (30) which by its one end is supported by the swivel latch (16) and by its other end (40) is supported by the locking member (20), characterized in that the pressure spring (30) is held in a spring receptacle which is defined by two webs (50) of the frame (14) and which surrounds a pin (35) on the locking member (20), the locking member end (40) of the pressure spring (30) being configured such that the locking member end (40) of the spring in cooperation with the webs (50) is automatically centered on the pin (35).

2. The buckle as set forth in claim 1, characterized in that the locking member end (40) of the spring is formed with a diameter which is substantially larger than the diameter of the working windings of the spring (30).

3. The buckle as set forth in claim 2, characterized in that the locking member end (40) of the spring is formed spirally shaped with windings which are substantially located one on the other.

4. The buckle as set forth in claim 2, characterized in that the locking member end (40) of the spring is formed in the shape of a ring flange.

## Revendications

1. Boucle pour ceintures de sécurité, avec un verrou pivotant (16), qui est monté dans un cadre (14) supportant la charge, et qui vient en prise, quand il est dans sa position de blocage, sur une arête d'encliquetage d'une languette d'enfichage (10), avec un organe de blocage (20), qui est monté de façon à pouvoir coulisser sur le cadre (14), perpendiculairement au sens du pivotement du verrou pivotant (16), entre une position d'ouverture, dans laquelle il libère le verrou pivotant, et une position de blocage, dans laquelle il bloque le verrou pivotant dans sa position de venue en prise, avec un poussoir de libération (24), monté également sur le cadre, grâce à l'actionnement duquel on peut faire coulisser l'organe de blocage (20) dans la position d'ouverture, et avec un ressort de compression (30) de forme hélicoïdale, qui prend appui à l'une de ses extrémités sur le verrou pivotant (16) et à l'autre extrémité (40) sur l'organe de blocage (20) caractérisée en ce que le ressort de compression (30) est maintenu dans un logement de ressort, qui est délimité par deux entretoises (50) du cadre (14) et entoure un téton (35) sur l'organe de blocage (20), l'extrémité (40), située du côté de l'organe de blocage, du ressort de compression (30) étant pourvue de configurations, par lesquelles en coopération avec les entretoises (50), l'extrémité du ressort (40) située du côté de l'organe de blocage est obligatoirement centrée sur le téton (35).

2. Boucle selon la revendication 1, caractérisée en ce que l'extrémité du ressort (40), située du côté de l'organe de blocage, est pourvue d'un diamètre, qui est sensiblement plus grand que le diamètre des spires du ressort (30).

3. Boucle selon la revendication 2, caractérisée en ce que l'extrémité du ressort (40), située du côté de l'organe de blocage, a la forme d'une spirale avec des spires sensiblement côte à côte.

4. Boucle selon la revendication 2, caractérisée en ce que l'extrémité du ressort (40), située du côté de l'organe de blocage, a la forme d'une bride annulaire.
